# EUROPÄISCHE PATENTSCHRIFT

(11) **EP 4 676 295 B1**
(45) Veröffentlichungstag und Bekanntmachung des Hinweises auf die Patenterteilung: **25.02.2026**
(21) Anmeldenummer: 24714423.1
(22) Anmeldetag: 20.03.2024
(51) Int. Cl.: A47L 9/14

(54) **VORRICHTUNG ZUR HALTERUNG EINES STAUBSAUGER-FILTERBEUTELS IN EINEM STAUBSAUGER UND HALTEPLATTE FÜR EINEN STAUBSAUGER-FILTERBEUTEL**
DEVICE FOR HOLDING A VACUUM CLEANER FILTER BAG IN A VACUUM CLEANER, AND HOLDING PLATE FOR A VACUUM CLEANER FILTER BAG
DISPOSITIF DE MAINTIEN D'UN SAC-FILTRE D'ASPIRATEUR DANS UN ASPIRATEUR, ET PLAQUE DE MAINTIEN POUR UN SAC-FILTRE D'ASPIRATEUR

(43) Veröffentlichungstag der Anmeldung: 14.01.2026
(62) Teilanmeldung aus: 26151970.6
(73) Patentinhaber: Miele & Cie. KG, 33332 Gütersloh (DE)
(72) Erfinder: VAN GEN HASSEND, Kay, 48336 Sassenberg (DE); KLEINHEIDER, Heiko, 49176 Hilter-Borgloh (DE); HUNTING, Niko, 32289 Rödinghausen (DE)
(86) Internationale Anmeldenummer: PCT/EP2024/057376
(87) Internationale Veröffentlichungsnummer: WO 2025/195589

(56) Entgegenhaltungen:
- EP-A1- 3 326 506
- EP-A2- 2 186 462
- US-A1- 2009 255 224

## Beschreibung

Die vorliegende Erfindung betrifft eine Vorrichtung zur Halterung eines Staubsauger-Filterbeutels in einem Staubsauger und eine Halteplatte eines Staubsauger-Filterbeutels, die zur Verwendung in der Vorrichtung ausgebildet ist.

Herkömmliche Staubsauger-Filterbeutel umfassen typischerweise ein luftfilterndes Filtermedium und eine mit dem Filtermedium verbundenen Halteplatte zur Verbindung zwischen Filterbeutel und Staubsauger. In der Halteplatte befindet sich eine Öffnung, durch die beim Staubsaugen der mit Staub und Schmutz versehene Luftstrom in den Filterbeutel gesaugt wird. Um einen korrekten Betrieb des Staubsaugers sicherzustellen, sollten Staubsauger und Staubsauger-Filterbeutel aufeinander abgestimmt sein. Beispielsweise benötigt der Filterbeutel die richtige Größe, um eine optimale Raumausnutzung innerhalb eines Staubsammelraums des Staubsaugers und eine optimale Aufnahmekapazität des Filterbeutels für Staub und Schmutz zu erreichen. Zu diesem Zweck achten Hersteller vermehrt darauf, dass Staubsauger nur mit Filterbeuteln betrieben werden können, die speziell für diesen Staubsauger vorgesehen sind.

Aus der EP 2 744 383 A1 ist eine Halteplatte für einen Staubsauger-Filterbeutel bekannt, die auf der einen Seite einen darin ausgebildeten Schlüssel und auf der gegenüberliegenden Seite eine konkave Ausnehmung jeweils am äußeren seitlichen Randabschnitt aufweist. In einer Montageposition drückt eine geräteseitige Feder seitlich in die konkave Ausnehmung der Halteplatte, sodass der Schlüssel gegen ein entsprechend ausgebildetes Schloss im Gehäuse des Stabsaugers gedrückt wird. Zwischen Schlüssel und Schloss findet ein formschlüssiger Eingriff statt, sodass die Halteplatte in Position gehalten wird. Durch die Codierung der Halteplatte mit einem Schlüssel, der in das geräteseitige Schloss passen muss, wird vermieden, dass ein nicht für den Staubsauger geeigneter Filterbeutel verwendet wird.

Der Wechsel eines Staubsaugerbeutels mit diesen Eigenschaften erfordert viele, teilweise komplizierte, Handhabungsschritte. So muss beim Einsetzen eines neuen leeren Filterbeutels die Halteplatte zunächst gezielt in einen schmalen Schlitz einer Halteplatten-Aufnahme geschoben werden. Zudem kann sich die Halteplatte bei der Entnahme aufgrund der nur einseitig und seitlich wirkenden Federkraft leicht verkanten. US2009/255224 A1 offenbart eine Vorrichtung zur Halterung eines Staubsauger-Filterbeutels gemäß des Oberbegriffes des Anspruches 1.

Angesichts dessen ist es eine Aufgabe der vorliegenden Erfindung, eine Vorrichtung zur Halterung eines Staubsauger-Filterbeutels in einem Staubsauger, sowie eine zugehörige Halteplatte für einen Staubsauger-Filterbeutel bereitzustellen, die ein mögliches Verkanten der Halteplatte vermeiden und die Handhabung vereinfachen.

Diese Aufgabe wird durch die Vorrichtung nach Anspruch 1 und die Halteplatte nach Anspruch 7 gelöst. Weitere Aspekte finden sich in den jeweiligen Unteransprüchen.

Erfindungsgemäß wird eine Vorrichtung zur Halterung eines Staubsauger-Filterbeutels in einem Staubsauger bereitgestellt. Die Vorrichtung umfasst eine Halteplatten-Aufnahme zur Aufnahme einer Halteplatte des Staubsauger-Filterbeutels auf einer Auflagefläche der Halteplatten-Aufnahme, und ein zwischen einer geöffneten Position und einer geschlossenen Position verschwenkbares Schließelement, wobei das Schließelement einen Rasthaken umfasst, wobei der Rasthaken ausgebildet ist, in einer geschlossenen Position des Schließelements an einer auf der Halteplatten-Aufnahme aufgenommenen Halteplatte zu verrasten, sodass das Schließelement in der geschlossenen Position gehalten wird, und wobei das Schließelement auf einer der Halteplatten-Aufnahme zugewandten Seite ein Eingriffselement umfasst, das ausgebildet ist, mit einem Schlüsselabschnitt der Halteplatte in Eingriff gebracht zu werden, sodass das Schließelement in seiner geschlossenen Position die von der Halteplatten-Aufnahme aufgenommene Halteplatte in einer vorgegebenen Position hält.

Durch diese Merkmale wird die Handhabung für einen Benutzer des Staubsaugers, vor allem beim Einsatz und der Entnahme des Staubsauger-Filterbeutels vereinfacht, weil die Halteplatte nicht verkanten kann. Es genügt, die Halteplatte des Staubsauger-Filterbeutels auf die Halteplatten-Aufnahme zu legen, statt sie in einen schmalen Schlitz schieben zu müssen. Durch das Eingriffselement, das mit einem Schlüsselabschnitt der Halteplatte ineinandergreift, wird die Halteplatte auf der Halteplatten-Aufnahme in einer vorgegebenen Position gehalten, wenn das Schließelement in der geschlossenen Position ist. Das Eingriffselement bildet so gesehen das Schloss, das mit dem Schlüsselabschnitt der Halteplatte in Eingriff bringbar ist. Gegebenenfalls muss die Halteplatte nur leicht verschoben werden, damit sie mit dem Eingriffselement sauber ineinandergreift. Weiterhin wirkt die Kraft, die die Halteplatte in der vorgegebenen Position hält, nicht seitlich, sodass es auch nicht zu einem Verkanten der Halteplatte kommen kann. Bei der Entnahme des Staubsauger-Filterbeutels kann diese einfach aus dem Staubsauger gehoben werden, ohne verkanten zu können oder aus einem schlitzartigen Einschub gefädelt werden zu müssen.

Die Halteplatten-Aufnahme dient der Aufnahme der Halteplatte. Dabei weist die Halteplatten-Aufnahme eine Auflagefläche auf, die die Halteplatte aufnimmt, beispielsweise indem die Halteplatte auf die Auflagefläche gelegt wird. Die Auflagefläche kann eine ebene Fläche sein. Dadurch kann die Halteplatten-Aufnahme einfach ausgestaltet sein. Die Halteplatte kann von oben auf die Halteplatten-Aufnahme gelegt und umgekehrt entsprechend wieder entnommen werden. Eine von der Halteplatten-Aufnahme aufgenommene Halteplatte liegt auf der Auflagefläche der Halteplatten-Aufnahme.

Wenn die Halteplatten-Aufnahme eine Struktur aufweist, so kann die Auflagefläche dennoch als Ebene angesehen werden, wenn eine plane Halteplatte auf der Auflagefläche liegt/angeordnet ist. Beispielsweise kann die Auflagefläche jene Ebene sein, die durch die Berührpunkte zwischen der Halteplatte und der Halteplatten-Aufnahme aufgespannt wird.

Das Schließelement ist zwischen einer geöffneten Position und einer geschlossenen Position verschwenkbar. Somit kann das Schließelement eine Schwenkachse besitzen. Die Schwenkachse kann in der Ebene der Auflagefläche der Halteplatten-Aufnahme liegen. Alternativ kann die Schwenkachse oberhalb der Auflagefläche der Halteplatten-Aufnahme angeordnet sein.

Ein Rasthaken (auch als Schnapphaken bekannt) bezeichnet ein Element zum formschlüssigen Verbinden von Bauteilen. Ein Rasthaken kann ein Fügeteil umfassen, das mit dem zu verbindenden Bauteil in Eingriff bringbar ist und die Verrastung herstellt. Beispielsweise kann das Fügeteil ein Vorsprung an dem Rasthaken sein, das für den Eingriff mit dem weiteren Bauteil ausgebildet ist. Der Rasthaken kann eine Elastizität aufweisen, sodass er sich verformt, wenn er gegen die Halteplatte gedrückt wird. Anschließend verrastet ein Fügeteil des Rasthakens mit der Halteplatte und stellt auf diese Weise den Formschluss her. Die Verrastung kann reversibel sein, indem der Formschluss zwischen der Halteplatte und dem Rasthaken lösbar ist.

Das Eingriffselement, das an oder in dem Schließelement ausgebildet ist, ist ausgebildet, die Halteplatte in der vorgegebenen Position zu halten, wenn das Schließelement in der geschlossenen Position ist. Dazu wird das Eingriffselement mit dem Schlüsselabschnitt der Halteplatte in Eingriff gebracht. Mögliche Ausgestaltungen des Eingriffselements und der Halteplatte werden nachfolgend noch genannt. Die Halteplatte und das Eingriffselement können formschlüssig ineinandergreifen bzw. in Eingriff gebracht sein. Alternativ kann der Eingriff Bewegungsfreiheit lassen, sodass die Halteplatte auf der Halteplatten-Aufnahme bewegbar (verschiebbar) bleibt. Dies kann beispielsweise erreicht werden, indem zwischen dem Eingriffselement und dem Schlüsselabschnitt ein Abstand verbleibt, wenn die beiden Elemente in Eingriff gebracht sind.

Die Ausdrücke "ineinandergreifen" und "in Eingriff gebracht sein" sind im Rahmen dieser Beschreibung als synonym zu verstehen.

Die vorgegebene Position ist jene Position auf der Halteplatten-Aufnahme, in der die Halteplatte angeordnet sein muss, damit der Staubsauger bestimmungsgemäß betrieben werden kann. Konkret bedeutet dies, dass die durch einen Saugschlauch und/oder Saugstutzen geleitete staubhaltige Luft durch eine Öffnung der Halteplatte in den Staubsauger-Filterbeutel geleitet wird. Die Öffnung der Halteplatte ist in diesem Fall entsprechend zu dem Saugschlauch oder einem zugehörigen Saugstutzen angeordnet.

Die Halteplatten-Aufnahme kann weiterhin ein Lagerelement umfassen, das ausgebildet ist, die Halteplatte gegen eine Bewegung senkrecht zur Auflagefläche der Halteplatten-Aufnahme zu halten. Auch kann das Lagerelement ausgebildet sein, die Halteplatte gegen eine laterale Bewegung auf der Halteplatten-Aufnahme parallel zur Auflagefläche zu halten.

Mit anderen Worten, das Lagerelement kann ausgebildet sein, die Halteplatte gegen eine Bewegung senkrecht zur Auflagefläche zu halten/festzuhalten, und gegen eine Bewegung parallel zur Auflagefläche zu halten/festzuhalten. Damit schränkt das Lagerelement eine Bewegung der Halteplatte zumindest entlang zweier Achsen ein. Diese beiden Achsen liegen im Übrigen senkrecht zueinander.

Bei einer Verrastung zwischen dem Schließelement und der Halteplatte ist es im Sinne einer verbesserten Stabilität sinnvoll, die Halteplatte gegen etwaige laterale bzw. seitliche Verschiebungen auf der Halteplatten-Aufnahme und/oder gegen eine Entfernung von der Halteplatten-Aufnahme zu sichern. Zudem definiert das Lagerelement die vorgegebene Position der Halteplatte auf der Halteplatten-Aufnahme und gibt dem Benutzer so eine Orientierung, wie die Halteplatte einzulegen ist. Dadurch wird die korrekte Handhabung für den Benutzer vereinfacht und einem eventuellen fehlerhaften Einsetzen der Halteplatte vorgebeugt.

Das Lagerelement kann eine starre Komponente der Halteplatten-Aufnahme sein. Alternativ kann das Lagerelement eine flexible Komponente der Halteplatten-Aufnahme sein und beispielsweise in seine vorgesehene Lagerposition, in der die Halteplatte fixiert wird, verschwenkt werden, wenn die Halteplatte auf der Halteplatten-Aufnahme angeordnet ist.

Der Vorteil einer solchen Anordnung des Lagerelements besteht darin, dass die Halteplatte frei auf die Halteplattenaufnahme gelegt werden kann und dabei nicht durch das Lagerelement behindert werden kann. Der Komfort für einen Benutzer wird so weiter erhöht.

Die Vorrichtung kann weiterhin ein Federelement umfassen, das eine Federkraft ausübt, die das Schließelement in Richtung der geöffneten Position drückt. Alternativ gesagt kann das Federelement eine Kraft ausüben, die entgegen einer Haltekraft des Rasthakens wirkt.

Wenn der Rasthaken nicht mit der Halteplatte verrastet ist, führt die Federkraft schließlich dazu, dass das Schließelement in die geöffnete Position oder zumindest in Richtung der geöffneten Position gedrückt wird. Wenn der Rasthaken mit der Halteplatte verrastet ist, wird das Schließelement gegen die Federkraft durch die Verrastung in der geschlossenen Position gehalten. Dazu ist die Halteplatte durch das Lagerelement entsprechend fixiert, sodass die Halteplatte nicht durch die Federkraft von der Halteplatten-Aufnahme gehoben wird.

Das Federelement kann eine Schenkelfeder, eine Drehfeder, eine Rollfeder, eine Schraubenfeder, eine Radfeder, einer Bügelfeder, eine Stabfeder oder eine Blattfeder umfassen oder eine Kombination der zuvor genannten Federtypen beinhalten.

Das Federelement kann an der Halteplatten-Aufnahme und/oder dem Schließelement angebracht sein. Alternativ kann das Federelement auch an einer anderen Komponente, beispielsweise einem Gehäuse des Staubsaugers angebracht sein. In der Ausführungsform einer Schenkelfeder kann das Zentrum der Schenkelfeder an der Schwenkachse des Schließelements angeordnet sein. Einer der beiden Schenkel der Schenkelfeder drückt dabei gegen das Schließelement, während der andere Schenkel gegen die Halteplatten-Aufnahme oder das Gehäuse drückt.

Wenn die Verrastung zwischen dem Schließelement und der Halteplatte gelöst wird, öffnet sich das Schließelement infolge der Federkraft automatisch und muss nicht vom Benutzer in einem separaten Handhabungsschritt geöffnet werden. Dies vereinfacht die Verwendung der Vorrichtung.

Das Eingriffselement kann eine oder beide der folgenden Möglichkeiten zu dessen Ausgestaltung umfassen. Das Eingriffselement kann einen Vorsprung umfassen, der mit einer Aussparung in der Halteplatte in Eingriff gebracht wird, wenn das Schließelement in der geschlossenen Position ist. Das Eingriffselement kann eine Klammer umfassen, die einen Vorsprung in der Halteplatte umgreift, wenn das Schließelement in der geschlossenen Position ist. Die zweite Möglichkeit kann auch bedeuten, dass die Klammer bereichsweise an dem Vorsprung in der Halteplatte anliegt, wenn das Schließelement in der geschlossenen Position ist.

Alle genannten Möglichkeiten sorgen für eine sichere Halterung der Halteplatte in der vorgegebenen Position durch das Ineinandergreifen zwischen dem Eingriffselement und dem Vorsprung/der Ausnehmung in der Halteplatte. Zudem kann auf diese Weise auch ein Formschluss erreicht werden. Dieses Prinzip der Halterung ist einerseits für eine flexible Gestaltung der Halteplatte anwendbar, andererseits können die Halteplatte und das Eingriffselement speziell aufeinander abgestimmt werden. Der letztgenannte Punkt erlaubt eine sogenannte Codierung, bei der jene Halteplatten zusammen mit der Vorrichtung verwendet werden können, die dieses Ineinandergreifen durch ein bestimmtes Muster an Vorsprüngen und Ausnehmungen aufweisen.

Das Eingriffselement kann mehrere Vorsprünge und/oder Klammern umfassen. Insbesondere kann die jeweilige Anzahl der Zahl der Vorsprünge und Aussparungen in der Halteplatte entsprechen.

Das Schließelement kann weiterhin zwei Rasthaken (einen ersten Rasthaken und einen zweiten Rasthaken) umfassen, die derart angeordnet sind, dass sie an unterschiedlichen Seiten der Halteplatte verrasten. Dies kann auch bedeuten, dass die beiden Rasthaken an unterschiedlichen, insbesondere gegenüberliegenden, Seiten des Schließelements angeordnet sind.

Durch einen zweiten Rasthaken, der mit der Halteplatte verrastet, wird die Belastung auf jeden einzelnen Rasthaken verringert und die Stabilität und Zuverlässigkeit der Vorrichtung erhöht, denn die Beschädigung eines Rasthakens wird weniger wahrscheinlich und im Fall einer Beschädigung steht noch ein zweiter Rasthaken zur Verfügung. Wenn die Verrastung der Halteplatte an unterschiedlichen Seiten der Halteplatte erfolgt, wird zudem eine einseitige Belastung der Halteplatte durch einen einseitigen Zug des Rasthakens vermieden, weil die Kraft des Rasthakens symmetrisch auf die Halteplatte wirkt und nicht einseitig. Auch dadurch wird die Stabilität der Vorrichtung verbessert.

Die Vorrichtung kann zudem ein Anschlagelement umfassen, das ein Teil des Schließelements ist, und das derart ausgebildet ist, dass ein Anschlagen der Halteplatte an dem Anschlagelement zu einem Verschwenken des Schließelements aus der geöffneten Position in Richtung der geschlossenen Position führt. In einer bevorzugten Ausführungsform kann ein Anschlagen der Halteplatte an dem Anschlagelement kann auch zu einer vollständigen Verschwenkung des Schließelements in die geschlossene Position führen. Hierbei kann auch eine die Verrastung des Rasthakens mit der Halteplatte erfolgen. Insbesondere kann das Anschlagelement Teil des Schließelements sein.

Das Anschlagelement kann als Indikator dienen, dass sich die Halteplatte in der vorgegebenen Position auf der Halteplatten-Aufnahme befindet. Der Benutzer kann durch das ausgelöste Verschwenken des Schließelements einfach erkennen, dass die Halteplatte richtig eingelegt wurde. Dies stellt eine korrekte Benutzung des Staubsaugers sicher, indem die Halteplatte verlässlich in die korrekte/vorgegebene Position eingelegt wird. Zudem muss für die Halterung der Halteplatte in der vorgegebenen Position das Schließelement in die geschlossene Position verschwenkt werden. Dies kann mithilfe des Anschlagelements zumindest teilweise automatisch geschehen. In einer bevorzugten Ausführungsform ist es ebenso möglich, dass das Anschlagelement vollständig in die geschlossene Position verschwenkt, wenn der Benutzer die Halteplatte in die vorgegebene Position bringt, was den Komfort für den Benutzer verbessert bzw. die Handhabung der Vorrichtung erleichtert.

Nachfolgend wird nun eine Halteplatte für einen Staubsauger-Filterbeutel beschrieben, wie sie in der zuvor erläuterten Vorrichtung eingesetzt werden kann.

Die vorliegende Erfindung betrifft eine Halteplatte für einen Staubsauger-Filterbeutel, die zur Halterung durch eine der zuvor beschriebenen Vorrichtung ausgebildet ist. Die Halteplatte umfasst einen Rasthaken-Lagerabschnitt, der in einem ersten Randabschnitt der Halteplatte ausgebildet ist, und einen ersten Schlüsselabschnitt, der in dem ersten Randabschnitt ausgebildet ist, wobei der Rasthaken-Lagerabschnitt ausgebildet ist, mit dem Rasthaken des Schließelements zusammenzuwirken, sodass das Schließelement in der geschlossenen Position mit dem Rasthaken-Lagerabschnitt verrastet, und wobei der erste Schlüsselabschnitt ausgebildet ist, mit dem Eingriffselement zusammenzuwirken, sodass die Halteplatte in der vorgegebenen Position gehalten wird, wenn das Schließelement in der geschlossenen Position ist.

Die Halteplatte kann ausgebildet sein, von der Halteplatten-Aufnahme der voranstehend beschriebenen Vorrichtungen aufgenommen zu werden. Zudem kann die Halteplatte ausgebildet sein, mit dem Schließelement der Vorrichtung derart zusammenzuwirken, dass der Rasthaken mit dem Rasthaken-Lagerabschnitt verrastet, und mit dem Eingriffselement derart zusammenzuwirken, dass der erste Schlüsselabschnitt zusammen mit dem Eingriffselement für eine Halterung der Halteplatte in der vorgegebenen Position sorgt. Das Eingriffselement kann mit dem ersten Schlüsselabschnitt in Eingriff gebracht werden.

Darüber hinaus kann über die beschriebene Form der Halteplatte eine Codierung implementiert werden. Durch den Rasthaken-Lagerabschnitt und den ersten Schlüsselabschnitt kann erreicht werden, dass die Halteplatte und das Schließelement der Vorrichtung nur dann in der genannten Art und Weise zusammenwirken, wenn der Schlüsselabschnitt auf das Eingriffselement und der Rasthaken-Lagerabschnitt auf die Position des Rasthakens abgestimmt sind. Andernfalls kann das Schließelement nicht in die geschlossene Position gebracht werden, weil sich die Halteplatte und das Schließelement beispielsweise gegenseitig blockieren. Zudem muss eine Verrastung zwischen dem Rasthaken und der Halteplatte am Rasthaken-Lagerabschnitt erfolgen. Bei einer fehlenden Abstimmung zwischen diesen beiden Elementen kann keine Verrastung stattfinden, sodass das Schließelement nicht ordnungsgemäß in der geschlossenen Position gehalten wird.

Dieser Effekt tritt noch stärker in Erscheinung, wenn die Vorrichtung weiterhin über ein beschriebenes Federelement verfügt, weil das Schließelement dann stets in die geöffnete Position verschwenkt wird.

Hierdurch wird sichergestellt, dass der Staubsauger nur in Kombination mit einem vorgesehenen Staubsauger-Filterbeutel verwendet wird, der eine auf die Vorrichtung abgestimmte Halteplatte aufweist. Bei Verwendung einer falschen Halteplatte kann das Schließelement nicht richtig in die geschlossene Position gebracht werden.

Die Halteplatte kann weiterhin einen zweiten Schlüsselabschnitt umfassen, der in einem zweiten Randabschnitt der Halteplatte ausgebildet ist, wobei der erste Randabschnitt dem zweiten Randabschnitt gegenüberliegt, und wobei der zweite Schlüsselabschnitt ausgebildet ist, mit dem Eingriffselement zusammenzuwirken, sodass die Halteplatte in der vorgegebenen Position gehalten wird, wenn das Schließelement in der geschlossenen Position ist. Das Eingriffselement kann mit dem zweiten Schlüsselabschnitt in Eingriff gebracht werden.

Durch in beiden Randabschnitten ausgebildete Schlüsselabschnitte kann auch ein Eingriff mit dem Schließelement an beiden Randabschnitten erfolgen. Dies verbessert die Stabilität der Halterung der Halteplatte auf der Halteplatten-Aufnahme.

Die Halteplatte kann weiterhin einen Rasthaken-Freigabeabschnitt umfassen, der zum Rasthaken-Lagerabschnitt benachbart und ebenfalls in dem ersten Randabschnitt der Halteplatte ausgebildet ist, wobei der Rasthaken-Freigabeabschnitt ausgebildet ist, den Rasthaken freizugeben, weil keine Verrastung mit dem Rasthaken stattfindet.

Eine Breite des Rasthaken-Lagerabschnitts kann einer Breite oder Länge des Rasthakens entsprechen. Insbesondere kann die Breite des Rasthaken-Lagerabschnitts einer Breite oder Länge des Fügeteils des Rasthakens entsprechen.

Der Formschluss zwischen dem Rasthaken und der Halteplatte (bzw. dem Rasthaken-Lagerabschnitt) wird auf diese Weise lösbar, insbesondere reversibel lösbar. Da der Rasthaken-Lagerabschnitt und der Rasthaken-Freigabeabschnitt benachbart sind, also in dem ersten Randabschnitt der Halteplatte nebeneinander angeordnet sind, führt eine Verschiebung der Halteplatte dazu, dass der Rasthaken nicht mehr am Rasthaken-Lagerabschnitt verrastet ist, sondern am Rasthaken-Freigabeabschnitt freigegeben wird. Folglich kann durch eine Verschiebung der Halteplatte die Rastverbindung gelöst werden. Da der Rasthaken-Lagerabschnitt und der Rasthaken-Freigabeabschnitt benachbart sind, genügt hier bereits eine geringfügige Verschiebung. Eine solche geringfügige Verschiebung kann insbesondere einer Breite oder Länge des Rasthakens oder dessen Fügeteils entsprechen. Für einen Benutzer vereinfacht dies die Handhabung der Halteplatte und Vorrichtung, da sich die Verrastung einfach durch eine leichte Verschiebung der Halteplatte erreichen lässt.

Der erste Schlüsselabschnitt und der zweite Schlüsselabschnitt können eine Mehrzahl an Vorsprüngen, sowie zwischen zwei benachbarten Vorsprüngen angeordnete Ausnehmungen, umfassen. Insbesondere kann jeder der Schlüsselabschnitte zwei, drei, vier oder mehr Vorsprünge umfassen. Dem entsprechend kann jedes Schlüsselelement eine, zwei, drei oder mehr Ausnehmungen umfassen. In diesem Sinne entsprechen der erste und zweite Schlüsselabschnitt dem zuvor eingeführten Vorsprung und/oder der zuvor eingeführten Ausnehmung, die zur Definition des Eingriffselements verwendet wurden. Anders ausgedrückt, das Eingriffselement greift mit dem ersten Schlüsselabschnitt bzw. dem ersten Schlüsselabschnitt und dem zweiten Schlüsselabschnitt der Halteplatte ineinander.

Durch die Vorsprünge und Ausnehmungen gelingt ein sicheres Ineinandergreifen zwischen dem Eingriffselement und den Schlüsselabschnitten. Zudem wird die Halterung durch das Ineinandergreifen stabiler, wenn eine Mehrzahl an Vorsprüngen und Ausnehmungen involviert sind. Eine höhere Anzahl an Vorsprüngen kann dabei zu einer verbesserten Stabilität der Halterung in der beschriebenen Vorrichtung zur Halterung eines Staubsauger-Filterbeutels beitragen.

Die Vorsprünge können eine im Wesentlichen rechteckige oder trapezförmige Form aufweisen. Diese Formen eignen sich gut, um von einer Klammer des Eingriffselements umgriffen zu werden und damit die Stabilität der Halterung zu verbessern.

Die einzelnen Vorsprünge der Schlüsselabschnitte können gleich ausgebildet sein. Die einzelnen Vorsprünge können hinsichtlich ihrer Form und/oder Größe unterschiedlich ausgebildet sein. Auch können die Abstände benachbarter Vorsprünge, wobei der Abstand durch eine Breite der entsprechenden Ausnehmungen gegeben ist, in einem oder beiden Schlüsselabschnitten gleich oder unterschiedlich ausgebildet sein.

Die Vorsprünge des ersten Schlüsselabschnitts und des zweiten Schlüsselabschnitts können elastisch sein.

Dieses Merkmal ist von Vorteil, wenn zwischen dem Eingriffselement und den Schlüsselabschnitten ein Formschluss besteht, wenn das Schließelement in der geschlossenen Position ist. Ein Formschluss lässt per se keine Verschiebung der Halteplatte auf der Halteplatten-Aufnahme mehr zu. Wenn die Vorsprünge, die mit dem Eingriffselement ineinandergreifen, allerdings elastisch sind, kann dennoch eine (geringfügige) Verschiebung der Halteplatte erfolgen, ohne den Formschluss zu beeinflussen. Diese Verschiebung kann bereits ausreichen, um die Verrastung des Rasthakens an der Halteplatte zu lösen, indem der Rasthaken in den Bereich des Rasthaken-Freigabeabschnitts gelangt, sodass das Schließelement in die geöffnete Position bewegbar ist und der Formschluss gelöst wird.

Die Halteplatte kann bezüglich des ersten Schlüsselabschnitts und des zweiten Schlüsselabschnitts spiegelsymmetrisch sein.

Der erste Schlüsselabschnitt oder der erste Schlüsselabschnitt und der zweite Schlüsselabschnitt kann/können an einem Ende bzw. einem Abschluss des ersten (zweiten) Randabschnitts angeordnet sein. Der Rasthaken-Lagerabschnitt kann in dem jeweiligen Randabschnitt räumlich separiert von dem zugehörigen Schlüsselabschnitt angeordnet sein.

In dem zweiten Randabschnitt der Halteplatte kann ein weiterer Rasthaken-Lagerabschnitt ausgebildet sein. Insbesondere ist benachbart zu dem weiteren Rasthaken-Lagerabschnitt ein weiterer Rasthaken-Freigabeabschnitt ausgebildet. Nicht nur können der erste Schlüsselabschnitt und der zweite Schlüsselabschnitt kongruent sein, dies kann auch für den Rasthaken-Lagerabschnitt und den weiteren Rasthaken-Lagerabschnitt, sowie den Rasthaken-Freigabeabschnitt und den weiteren Rasthaken-Freigabeabschnitt gelten. Optional sind der erste Randabschnitt der Halteplatte und der zweite Randabschnitt der Halteplatte kongruent. In einer bevorzugten Ausführungsform kann die Halteplatte bezüglich des ersten Randabschnitts und des zweiten Randabschnitts spiegelsymmetrisch sein.

Ebenso wie in Bezug auf die Schlüsselabschnitte ausgeführt, gilt auch für die Verwendung eines zweiten Rasthakens, dass die Haltekraft des Rasthakens besser verteilt und eine einseitige Belastung der Halteplatte verringert wird. Dies gilt insbesondere, wenn die Rasthaken an unterschiedlichen Randabschnitten verrasten. In diesem Fall wirkt die Haltekraft der Rasthaken nicht einseitig. Ein weiterer Vorteil besteht darin, dass selbst bei Beschädigung eines Rasthakens die Halteplatte und Vorrichtung weiterhin mit dem zweiten/weiteren Rasthaken verwendet werden können.

Die Halteplatte kann symmetrisch bezüglich einer Ebene sein, die parallel zu einer Dickenrichtung der Halteplatte liegt.

Die Halteplatte kann weiterhin einen Griffabschnitt aufweisen, an dem die Halteplatte eine lokale Verdickung aufweist.

Wie zuvor erklärt, kann die Verrastung zwischen der Halteplatte und dem Rasthaken des Schließelements durch eine Verschiebung gelöst werden. Dazu kann der Benutzer die Halteplatte an dem Griffabschnitt bequem angreifen und entsprechend ziehen. Durch die lokale Verdickung hat der Benutzer einen guten Grip an der Halteplatte.

Die Halteplatte kann ein Material aus Rezyklaten und/oder nachwachsenden Rohstoffen umfassen. Unter Rezyklate fällt beispielsweise wiederverwendeter (recycleter) Kunststoff. Nachwachsende Rohstoffe schließen insbesondere Papier, Pappe, Heu oder andere pflanzenbasierte Materialien ein. Beispiele für rezyklierten Kunststoff sind rezykliertes Polypropylen (rPP), rezykliertes Polyethylen (rPE), rezykliertes Polyethylenterephthalat (rPET) oder Mischungen davon. Insbesondere kann es sich um rezyklierte Kunststoffe gemäß einer oder mehrerer der DIN-Normen EN 15342:2008-02, EN15344:2008-02, EN 15345:2008-02, oder EN 15346:2015-01 handeln.

Staubsauger-Filterbeutel, einschließlich der Halteplatte, können Wegwerfbeutel sein. Sie können also darauf ausgelegt sein, nach der Verwendung, wenn sie voll sind, entsorgt zu werden. Daher ist es aus Gründen der Nachhaltigkeit vorteilhaft, zumindest die Halteplatte aus einem der genannten Stoffe zu fertigen.

Ebenfalls betrifft die vorliegende Erfindung einen Staubsauger-Filterbeutel umfassend ein Filtermedium, insbesondere umfassend einen Vliesstoff, und eine fest mit dem Filtermedium verbundene Halteplatte, wobei es sich bei der Halteplatte um eine zuvor beschriebene Halteplatte handelt. Die Verbindung zwischen der Halteplatte und dem Filtermedium kann luftdicht sein. Die Verbindung kann eine Klebeverbindung, eine Klemmverbindung oder eine Schweißverbindung sein. Bei dem Staubsauger-Filterbeutel kann es sich um einen Flachbeutel handeln.

Zudem betrifft die vorliegende Erfindung einen Staubsauger umfassend ein Gehäuse mit einem Deckel und die beschriebene Vorrichtung zur Halterung eines Staubsauger-Filterbeutels, wobei die Vorrichtung in einem Staubsammelraum des Staubsaugers angeordnet ist, wobei der Deckel verschwenkbar am Gehäuse befestigt ist und für ein Verschließen des Staubsammelraums vorgesehen ist, wobei der Deckel des Gehäuses schließbar ist, wenn das Schließelement in der geschlossenen Position ist, und wobei der Deckel des Gehäuses nicht schließbar ist, wenn das Schließelement in der geöffneten Position ist.

Das Schließelement in der geöffneten Position verhindert, dass der Deckel des Gehäuses geschlossen werden kann. Beispielsweise kann der Deckel ein verschwenkbarer Teil des Gehäuses sein, der zum Verschließen mit dem Rest des Gehäuses verrastet. Das Schließelement in der geöffneten Position kann die Verschwenkung des Deckels blockieren, indem das Schließelement in der geöffneten Position an dem Gehäuse vorsteht, sodass der Deckel nicht mit dem Rest des Gehäuses verrasten kann.

Das Schließelement bleibt in der geöffneten Position, wenn ein Federelement vorgesehen ist und keine Halteplatte auf der Halteplatten-Aufnahme angeordnet ist, weil der Rasthaken nicht verrasten kann und die Federkraft das Schließelement in Richtung der geöffneten Position drückt. Wenn infolgedessen der Deckel nicht geschlossen werden kann und geöffnet bleibt, kann allerdings kein Saugbetrieb erfolgen, weil der Staubsauger durch den geöffneten Deckel Umgebungsluft in das Gebläse zieht und keine Saugwirkung erzielt. Eine Beschädigung des Staubsaugers durch Saugen ohne Staubsauger-Filterbeutel, die insbesondere dadurch verursacht werden kann, dass Staub und Schmutz in das Gebläse gelangen, kann dadurch effizient verhindert werden.

Auf der Halteplatten-Aufnahme der Vorrichtung, die in dem Staubsammelraum des Staubsaugers angeordnet ist, kann eine beschriebene Halteplatte angeordnet sein, wobei die Halteplatte in der geschlossenen Position des Schließelements, wenn das Eingriffselement mit dem ersten Schlüsselabschnitt bzw. dem ersten Schlüsselabschnitt und dem zweiten Schlüsselabschnitt der Halteplatte ineinandergreift, um nicht mehr als 2 mm, insbesondere nicht mehr als 1 mm, von einer Schwenkachse des Schließelements weg bewegbar ist.

Das Ineinandergreifen von dem Eingriffselement und den Vorsprüngen bzw. Aussparungen in der Halteplatte stellt nicht zwingend einen Formschluss dar. Die Halteplatte kann um eine geringe Distanz von der Schwenkachse des Schließelements weg bewegbar sein. Dies kann durch ein Ineinandergreifen erfolgen, in dem die Halteplatte eine entsprechende Bewegungsfreiheit hat, weil ein Abstand zwischen dem Eingriffselement und den Vorsprüngen des Schlüsselabschnitts/der Schlüsselabschnitte besteht. Alternativ können die Vorsprünge der Schlüsselabschnitte elastisch sein, sodass auch beim einem Formschluss die Halteplatte bewegbar bleibt. Während die Halteplatte in der vorgegebenen Position auf der Halteplatten-Aufnahme angeordnet ist und sich das Schließelement in der geschlossenen Position befindet, ist/sind der/die Rasthaken mit dem Rasthaken-Lagerabschnitt der Halteplatte verrastet. Wenn nun die Halteplatte auf der Halteplatten-Aufnahme bewegt wird, wird diese Verrastung gelöst und der/die Rasthaken gelangt/gelangen an den Rasthaken-Freigabeabschnitt. Da dort allerdings keine Verrastung möglich ist, kann das Schließelement geöffnet werden. Dies kann entweder manuell oder durch ein zuvor genanntes Federelement erfolgen. Zusammenfassend ermöglich eine geringe Beweglichkeit der Halteplatte ein einfaches Lösen der Verrastung mit dem Schließelement.

Die Erfindung stellt weiterhin ein Verfahren zum Einsetzen eines Staubsauger-Filterbeutels in einen Staubsauger bereit, wobei der Stausauger-Filterbeutel eine zuvor beschriebene Halteplatte umfasst. Das Verfahren umfasst das Bereitstellen einer beschriebenen Vorrichtung, wobei das Schließelement in der geöffneten Position ist, das Auflegen der Halteplatte auf die Halteplatten-Aufnahme, das Schließen des Schließelements durch Verschwenken desselben in die geschlossene Position, wobei der Rasthaken mit der Halteplatte verrastet und das Eingriffselement mit dem ersten Schlüsselabschnitt und dem zweiten Schlüsselabschnitt in der Halteplatte ineinandergreift, sodass das Schließelement in dem geschlossenen Zustand gehalten wird und die Halteplatte in einer vorgegebenen Position auf der Halteplatten-Aufnahme gehalten wird.

Für einen Benutzer bietet das Verfahren mit der beschriebenen Halteplatte und der beschriebenen Vorrichtung einen Handhabungsvorteil, weil die Halteplatte nicht wie im Stand der Technik in einen Schlitz eingefädelt, sondern lediglich auf die Halteplatten-Aufnahme aufgelegt werden muss. Bei dem Verschwenken des Schließelements von der geöffneten in die geschlossene Position greifen das Eingriffselement und der erste und zweite Schlüsselabschnitt ineinander, sodass die Halteplatte in der vorgegebenen Position gehalten wird. Eine eventuelle Abweichung zwischen der vordefinierten Position und der Auflageposition kann kompensiert werden, indem bei dem Ineinandergreifen zwischen dem Eingriffselement und dem/den Schlüsselabschnitt/Schlüsselabschnitten die Halteplatte automatisch in die vorgegebene Position bewegt wird. Zudem kann das Schließelement nicht in der geschlossenen Position verrasten, wenn keine Halteplatte auf der Halteplatten-Aufnahme angeordnet ist.

Zudem stellt die Erfindung ein Verfahren zum Entnehmen eines Staubsauger-Filterbeutels aus einem Staubsauger bereit, wobei der Stausauger-Filterbeutel eine zuvor beschriebene Halteplatte umfasst. Das Verfahren umfasst ein Bereitstellen einer beschriebenen Vorrichtung zur Halterung eines Staubsauger-Filterbeutels in einem Staubsauger, wobei das Schließelement in der geschlossenen Position ist und die Halteplatte auf der Halteplatten-Aufnahme angeordnet ist, ein Ziehen der Halteplatte in einer Richtung parallel zur Ebene der Halteplatten-Aufnahme, sodass die Verrastung zwischen der Halteplatte und dem bzw. den Rasthaken gelöst wird, ein Verschwenken des Schließelements in die geöffnete Position, und ein Entnehmen des Staubsauger-Filterbeutels.

Auch beim Entnehmen des Staubsauger-Filterbeutels bietet sich für den Benutzer ein Handhabungsvorteil, weil die Halteplatte bei dem Schließelement in geöffneter Position freiliegt und der Staubsauger-Filterbeutel einfach (nach oben) aus dem Staubsammelraum entnommen werden kann. Beispielsweise ist es nicht notwendig, die Halteplatte aus einem Schlitz zu fädeln.

Das Verschwenken des Schließelements kann nach dem Lösen der Verrastung automatisch erfolgen. Dafür eignet sich zum Beispiel das Federelement, das eine Federkraft ausübt, die das Schließelement in Richtung der geöffneten Position drückt. Dies erspart dem Benutzer eine manuelle Verschwenkung und erhöht den Benutzungskomfort.

Weitere Merkmale und Vorteile werden nachfolgend anhand der beispielhaften Figuren erläutert. Dabei zeigen:
- Figur 1: eine Halteplatte für einen Staubsauger-Filterbeutel gemäß einer ersten Ausführungsform in einer Draufsicht;
- Figur 2: eine Halteplatte für einen Staubsauger-Filterbeutel gemäß einer zweiten Ausführungsform in einer Draufsicht;
- Figur 3: eine Vorrichtung zur Halterung eines Staubsauger-Filterbeutels in einem Staubsauger mit dem Schließelement in der geöffneten Position in einer Schrägansicht;
- Figur 4: die Vorrichtung mitsamt einer Halteplatte und dem Schließelement in der geschlossenen Position in einer Schrägansicht; und
- Figur 5: einen Staubsauger umfassend eine Vorrichtung zur Halterung eines Staubsauger-Filterbeutels in einem Staubsauger und eine Halteplatte in einer Schrägansicht.

Im Folgenden und in den Figuren werden in den verschiedenen Ausführungsbeispielen, sofern nicht anders spezifiziert, die gleichen Bezugszeichen für gleiche oder entsprechende Merkmale verwendet.

Figur 1 zeigt eine Halteplatte 2 für einen Staubsauger-Filterbeutel 1 gemäß einer ersten Ausführungsform als Draufsicht. Gezeigt ist also eine Oberseite der Halteplatte 2. Der Staubsauger-Filterbeutel 1 selbst umfasst ein Filtermedium und eine mit dem Filtermedium verbundene Halteplatte 2, wobei die Verbindung eine Klebe-, Klemm- oder Schweißverbindung sein kann. Die Halteplatte 2 besitzt eine Öffnung 14, durch die der mit Schmutz und Staub beladene Saugluftstrom beim Staubsaugen in das Filtermedium geleitet wird. Um die Öffnung 14 herum befindet sich eine Dichtung 15, die beispielsweise aus einem thermoplastischen Elastomer besteht oder dieses umfasst. Der Staubsauger-Filterbeutel 1 kann ein Flachbeutel sein.

Die Halteplatte 2 weist einen ersten Randabschnitt 9a und einen zweiten Randabschnitt 9b auf, wobei der erste Randabschnitt 9a dem zweiten Randabschnitt 9b gegenüberliegt. Die Öffnung 14 kann zwischen dem ersten Randabschnitt 9a und dem zweiten Randabschnitt 9b angeordnet sein.

An oder in dem ersten Randabschnitt 9a befindet sich zunächst ein Rasthaken-Lagerabschnitt 12a, der ausgebildet ist, mit dem Rasthaken einer Vorrichtung, wie sie mit Bezug auf die Figuren 3 und 4 eingehend beschrieben wird, derart zusammenzuwirken, dass der Rasthaken am Rasthaken-Lagerabschnitt 12a mit der Halteplatte 2 verrastet. Im gezeigten Beispiel weist der erste Randabschnitt 9a zu diesem Zweck eine konkave Ausnehmung auf. Der Rasthaken-Lagerabschnitt 12a ist jener Teil der konkaven Ausnehmung, der zu einer abnehmenden Breite der Halteplatte 2 führt. Vor allem der in der Figur dargestellte obere Teil der konkaven Ausnehmung ist als Rasthaken-Lagerabschnitt 12a relevant, wie sich aus der weiteren Beschreibung noch ergeben wird. Angrenzend an den Rasthaken-Lagerabschnitt 12a befindet sich in dem ersten Randabschnitt 9a ein Rasthaken-Freigabeabschnitt 13. Hier findet keine Verrastung zwischen der Halteplatte 2 und dem Rasthaken statt, sodass der Rasthaken freigegeben ist. Für den Fall einer konkaven Ausnehmung ist der Rasthaken-Freigabeabschnitt 13 insbesondere jener Abschnitt um das lokale Minimum der Breite der Halteplatte 2.

Es sind auch andere Formen für den Rasthaken-Lagerabschnitt 12a und den Rasthaken-Freigabeabschnitt 13 denkbar. Wichtig ist dabei, dass eine lokale Krümmung in dem ersten Randabschnitt 9a vorliegt. Auch möglich ist beispielsweise ein konvexer Vorsprung oder eine rechteckige bzw. trapezförmige Ausnehmung (für die eine Definition als konkav oder konvex nicht zwingend zutrifft, weil der Krümmungsradius null ist).

Wie man sieht, sind der Rasthaken-Lagerabschnitt 12a und der Rasthaken-Freigabeabschnitt 13 benachbart bzw. aneinander angrenzend. Dies hat den Vorteil, dass die Verrastung der Halteplatte 2 mit dem Rasthaken durch eine geringe Verschiebung der Halteplatte 2 gelöst werden kann. Wenn der Rasthaken am Rasthaken-Lagerabschnitt 12a verrastet ist, kann die Halteplatte 2 derart verschoben werden, beispielsweise im Wesentlichen parallel zum ersten Randabschnitt 9a, dass der Rasthaken nicht mehr am Rasthaken-Lagerabschnitt 12a anliegt, sondern im Bereich des Rasthaken-Freigabeabschnitts 13 vorliegt. Hier findet allerdings keine Verrastung zwischen dem Rasthaken 12 und der Halteplatte 2 statt, sodass der Rasthaken freiliegt (ins Leere greift). Die Verrastung ist also gelöst.

Eine Breite des Rasthaken-Lagerabschnitts 12a kann einer Breite oder Länge des Rasthakens entsprechen. Insbesondere kann die Breite des Rasthaken-Lagerabschnitts 12a einer Breite oder Länge des Fügeteils des Rasthakens entsprechen. Das Fügeteil des Rasthakens ist in Figur 3 gezeigt.

Zudem ist in dem ersten Randabschnitt 9a ein erster Schlüsselabschnitt 8 ausgebildet. Dieser umfasst eine Mehrzahl an Vorsprüngen 8a. Diese Vorsprünge 8a liegen in einer Ebene der Halteplatte 2 oder parallel zur Auflagefläche. Die Vorsprünge 8a können insbesondere rechteckig oder trapezförmig ausgebildet sein (auch als Zähne bezeichnet). Die Form der Vorsprünge 8a wird dadurch allerdings nicht beschränkt. Zwischen zwei benachbarten Vorsprüngen 8a bzw. Zähnen befindet sich eine Ausnehmung 8b. Der gezeigte erste Schlüsselabschnitt 8 weist insgesamt vier Vorsprünge 8a und drei Ausnehmungen 8b auf, es können allerdings auch andere geeignete Werte verwendet werden.

In dem zweiten Randabschnitt 9b ist ein zweiter Schlüsselabschnitt 8 ausgebildet. Für den zweiten Schlüsselabschnitt 8 gelten die gleichen Erwägungen wie für den ersten Schlüsselabschnitt 8. Die beiden Schlüsselabschnitte können symmetrisch oder kongruent ausgebildet sein. Anders ausgedrückt ist die Halteplatte 2 bezüglich der beiden Schlüsselabschnitt 8 spiegelsymmetrisch. Allerdings können sich die beiden Schlüsselabschnitte in ihrer Form auch unterscheiden.

Die beiden Schlüsselabschnitte sind ausgebildet, mit einem Eingriffselement der Vorrichtung zusammenzuwirken, sodass die Halteplatte 2 in einer vorgegebenen Position gehalten wird. Insbesondere wird dieses Festhalten/Fixieren durch ein Ineinandergreifen zwischen dem Eingriffselement und den Schlüsselabschnitten erzielt (siehe Figur 4). Da die Schlüsselabschnitte in beiden Randabschnitten 9a, 9b der Halteplatte 2 ausgebildet sind, erfolgt die Halterung nicht nur einseitig und die Halteplatte kann besser gegen eine Verschiebung, insbesondere eine Verdrehung, gesichert werden.

Der erste Schlüsselabschnitt 8 und der zweite Schlüsselabschnitt 8 dienen darüber hinaus einer Codierung, damit nur Halteplatten mit dem korrekten Schlüsselabschnitt in Kombination mit einer nachfolgend beschriebenen Vorrichtung verwendet werden können. Dadurch kann effizient vermieden werden, dass ungeeignete Staubsauger-Filterbeutel für einen Staubsauger verwendet werden. Dieser Aspekt wird nachstehend noch ausführlicher erklärt.

Die Halteplatte 2 weist weiterhin einen Griffabschnitt 18 auf. Dieser kann an einem dritten Randabschnitt der Halteplatte 2 ausgebildet sein. Der Griffabschnitt 18 weist eine lokale Verdickung auf. Anders gesagt besitzt die Halteplatte 2 im Bereich des Griffabschnitts eine größere Dicke. In diesem Bereich kann ein Benutzer die Halteplatte 2 leicht greifen und in einer Richtung parallel zur Auflagefläche ziehen. Dieser Schritt wird benötigt, um eine Verrastung zwischen der Halteplatte 2 und dem Rasthaken zu lösen. Durch den Griffabschnitt wird also die Handhabbarkeit der Halteplatte 2 für einen Benutzer verbessert. Alternativ ist es denkbar anstelle einer Verdickung dieses Randabschnittes durch eine Textur auf der Oberflache der Halteplatte eine bessere Griffigkeit zu erzielen und auf die Verdickung ggf. zu verzichten
Figur 2 zeigt eine Halteplatte 2 gemäß einer zweiten Ausführungsform. Diese deckt sich in weiten Teilen mit der ersten Ausführungsform, sodass auf eine erneute Erklärung an dieser Stelle verzichtet wird. Ein Unterschied besteht darin, dass an oder in dem zweiten Randabschnitt 9b ein weiterer Rasthaken-Lagerabschnitt 12a ausgebildet ist. Benachbart zu dem weiteren Rasthaken-Lagerabschnitt 12a ist auch ein weiterer Rasthaken-Freigabeabschnitt 13 an bzw. in dem zweiten Randabschnitt 9b ausgebildet. Der weitere Rasthaken-Lagerabschnitt 12a und der weitere Rasthaken-Freigabeabschnitt 13 erfüllen die gleichen Aufgaben und besitzen die gleichen Eigenschaften wie zuvor bezüglich des Rasthaken-Lagerabschnitts 12a und des Rasthaken-Freigabeabschnitts 13 ausgeführt. Es kann also eine Verrastung zwischen der Halteplatte 2 und zwei Rasthaken erfolgen, wobei ein erster Rasthaken an dem Rasthaken-Lagerabschnitt 12a verrastet und ein zweiter Rasthaken an dem weiteren Rasthaken-Lagerabschnitt 12a verrastet.

Eine Verrastung an beiden Randabschnitten der Halteplatte 2 hat den Vorteil einer besseren Verteilung der auf die Halteplatte wirkenden Kraft, die von den Rasthaken 12 ausgeübt wird und die Kraft nicht einseitig an der Halteplatte 2 anliegt.

Der erste Randabschnitt 9a und der zweite Randabschnitt 9b können symmetrisch oder kongruent ausgebildet sein. Insgesamt kann die Halteplatte 2 bezüglich der beiden Randabschnitte 9a, 9b spiegelsymmetrisch sein. Eine solche symmetrische Ausführung hat nicht nur den erwähnten Vorteil einer besseren Kräfteverteilung, sondern vereinfacht auch die Herstellung und Lagerung der Halteplatte gegenüber einer asymmetrischen Form.

Figur 3 zeigt eine erfindungsgemäße Vorrichtung 20 zur Halterung eines Staubsauger-Filterbeutels 1 in einem Staubsauger in einer Schrägansicht. Die Vorrichtung 20 umfasst eine Halteplatten-Aufnahme 5 mit einer Auflagefläche und ein Schließelement 4. Das Schließelement 4 ist zwischen einer geschlossenen Position und einer geöffneten Position verschwenkbar. Figur 3 zeigt das Schließelement 4 in der geöffneten Position.

Die Halteplatten-Aufnahme 5 ist ausgebildet, eine Halteplatte eines Staubsauger-Filterbeutels auf der Auflagefläche der Halteplatten-Aufnahme 5 aufzunehmen. Zu diesem Zweck kann die Halteplatte beispielsweise auf die Auflagefläche der Halteplatten-Aufnahme 5 gelegt werden. Gegenüber im Stand der Technik bekannten schlitzartigen Einschübe für die Halteplatte vereinfacht sich das Einsetzen der Halteplatte mit der gezeigten Vorrichtung erheblich, weil der Benutzer die Halteplatte nicht mehr in den Einschub einfädeln muss, sondern die Halteplatte lediglich auf die Halteplatten-Aufnahme 5 zu legen braucht. Die Halteplatten-Aufnahme 5 weist eine Ausnehmung auf (mit entgegengesetzter Schraffur in Figur 3 dargestellt), die sich unterhalb der Öffnung der Halteplatte befindet, wenn diese Halteplatte auf der Halteplatten-Aufnahme angeordnet ist. Dies dient dem Zweck, dass ein an der Halteplatte angebrachtes Filtermedium ausreichend Platz hat und die staubhaltige Luft durch die Öffnung in das Filtermedium geleitet werden kann.

Das Schließelement 4 weist auf einer der Halteplatten-Aufnahme 5 zugewandten Randabschnitt ein Eingriffselement 10 auf. Dieses ist ausgebildet, mit einer Ausnehmung und/oder einem Vorsprung in der Halteplatte ineinanderzugreifen. Konkret bedeutet dies für die Halteplatte aus den Figuren 1 und 2, dass das Eingriffselement 10 mindestens einen Vorsprung umfasst, der mit der Ausnehmung in der Halteplatte ineinandergreifen kann, und/oder dass das Eingriffselement 10 mindestens eine Klammer umfasst, die eine Vorsprung in der Halteplatte umgreifen kann. Im gezeigten Beispiel umfasst das Eingriffselement 10 eine Mehrzahl von Vorsprüngen und Klammern, insbesondere eine Klammer und zwei Vorsprünge. Dieses Muster kann damit komplementär zum Schlüsselabschnitt der Halteplatte sein, welche entsprechend drei Ausnehmungen umfasst. Dies bedeutet, die Anzahl an Vorsprüngen und Klammern entspricht insbesondere der Anzahl an Ausnehmungen und Vorsprüngen in den zugehörigen Schlüsselabschnitten der Halteplatte. Die Klammern, können sich auch an einen Vorsprung in der Halteplatte anschmiegen. Die genauen Funktionen des Eingriffselements 10 werden noch deutlicher, wenn sich das Schließelement 4 in der geschlossenen Position befindet, siehe dazu Figur 4.

Darüber hinaus ist an dem Schließelement 4 ein Rasthaken 12 angeordnet. Wie das Eingriffselement 10 ist auch der Rasthaken 12 an der Seite des Schließelements 4 angeordnet, die der Halteplatten-Aufnahme 5 zugewandt ist. Die Funktion des Rasthakens 12 wird im Zusammenhang mit Figur 4 noch ausführlicher erläutert. Der Rasthaken umfasst ein Fügeteil. Dies ist der äußere Vorsprung des Rasthakens 12, der für die Verrastung ausgebildet ist. In einer bevorzugten Ausführungsform kann der Rasthaken 12 des Schließelemnts 4 auch durch eine Aussparung in der Halteplattenaufnahme 5 tauchen, um eine bessere Verrastung an der Halteplatte 2 zu erreichen.

Die Halteplatten-Aufnahme 5 umfasst ferner ein Lagerelement 16. Das Lagerelement 16 ist ausgebildet, die Halteplatte gegen eine Bewegung senkrecht zur Auflagefläche der Halteplatten-Aufnahme 5 zu halten. Die Halteplatte kann demnach nicht nach oben, also vertikal zur Auflagefläche der Halteplatten-Aufnahme 5 entnommen werden. Zudem fixiert das Lagerelement 16 die Halteplatte auch gegen seitliche (laterale) Bewegungen der Halteplatte parallel zu Auflagefläche der Halteplatten-Aufnahme 5. Dadurch kann die Halteplatte 5 im Wesentlichen nur noch entlang einer Achse verschoben werden. Diese eine Achse, entlang der die Halteplatte verschiebbar bleibt, kann beispielsweise senkrecht zur Schwenkachse des Schließelements liegen. Für einen Benutzer wird es dadurch einfacher, die vorgegebene Position der Halteplatte auf der Halteplatten-Aufnahme zu finden.

Weiterhin umfasst die Vorrichtung 20 ein Federelement 3. Das Federelement 3 übt eine Federkraft auf das Schließelement 4 aus, sodass dieses in Richtung der geöffneten Position gedrückt wird. Das Federelement 3 ist mit dem Schließelement 4 und mit der Halteplatten-Aufnahme 5 verbunden, ist jedoch nicht auf die Anordnung beschränkt, denn es gibt mehrere Möglichkeiten zur Implementierung des Federelements 3, die den besagten Effekt erzielen. Beispielsweise kann wie in der Figur gezeigt eine Schenkelfeder an der Schwenkachse 11 des Schließelements 4 angeordnet sein, die ein Drehmoment ausübt, wenn das Schließelement 4 in Richtung der geschlossenen Position verschwenkt wird. Alternativ kann auch eine Dreh- oder Spiralfeder eingesetzt werden. Das Zentrum der Schenkelfeder befindet sich an der Schwenkachse 11 und einer der beiden Schenkel drückt gegen das Schließelement 4, während der andere Schenkel gegen die Halteplatten-Aufnahme 5 oder einen Teil des Gehäuses drückt. Die Verbindung mit der Halteplatten-Aufnahme 5 dient der Stabilität der Aufhängung des Federelements 3. Eine andere Möglichkeit besteht in einer gekrümmten Blattfeder bzw. Flachfeder, die auf der Auflagefläche der Halteplatten-Aufnahme 5 angebracht ist. Wenn das Schließelement 4 in der geschlossenen Position ist, drückt es auf die Blatt- bzw. Flachfeder, die entsprechend eine Federkraft in Richtung der geöffneten Position ausübt.

Schließlich umfasst die Vorrichtung 20 ein Anschlagelement 17. Grundsätzlich ist das Anschlagelement 17 ein Teil des Schließelements 4, und ist derart ausgebildet, dass ein Anschlagen der Halteplatte an dem Anschlagelement 17 zu einer Verschwenkung des Schließelements in Richtung der geschlossenen Position führt. Beispielsweise handelt es sich bei dem Anschlagelement 17 um einen Vorsprung an dem Schließelement 4, gegen den die Halteplatte in der vorgegebenen Position anschlägt. Da die Schwenkachse 11 des Schließelements 17 nicht mit dem Anschlagspunkt der Halteplatte übereinstimmt, wird ein Drehmoment auf das Schließelement 4 ausgeübt, was zu dessen Verschwenkung führt. Das Anschlagelement 17 dient somit unter anderem als Indikator, dass sich die Halteplatte in der vorgegebenen Position auf der Halteplatten-Aufnahme 5 befindet. Der Benutzer kann dadurch die ausgelöste Verschwenkung des Schließelements 4 direkt erkennen, dass die Halteplatte richtig eingelegt wurde.

In einer alternativen Ausführungsform ist es auch möglich, dass ein Anschlagen der Halteplatte an dem Anschlagelement 17 zu einer vollständigen Verschwenkung des Schließelements 4 in die geschlossene Position führt. Beim Einlegen der Halteplatte in die vorgegebene Position auf der Halteplatten-Aufnahme 5 wird das Schließelement 4 also in die geschlossene Position verschwenkt und verrastet dadurch mit der Halteplatte.

Das Schließelement 4 kann im Wesentlichen U-förmig mit zwei Schenkeln ausgebildet sein. Dabei sind die beiden Schenkel insbesondere symmetrisch ausgebildet. Die Halterung der Halteplatte erfolgt daher symmetrisch an den beiden Randabschnitten der Halteplatte, was eine optimale Halterung und eine gleichmäßige Verteilung der wirkenden Kräfte ermöglicht. Ein Vorteil der U-Form besteht darin, dass die beiden Schenkel die Halteplatte gut fixieren, aber gleichzeitig zwischen den beiden Schenkeln ausreichend Platz verbleibt, damit die Öffnung und die Dichtung der Halteplatte nicht mit dem Schließelement in Kontakt kommen. Die U-Form stellt also ein effizientes Design dar, das die Funktion oder Geometrie der Halteplatte nicht einschränkt.

In Figur 4 ist die Vorrichtung 20 aus Figur 3 mit dem Schließelement 4 in der geschlossenen Position gezeigt. Zudem ist eine Halteplatte 2 dargestellt, die sich auf der Halteplatten-Aufnahme 5 befindet. Dabei kann es sich insbesondere um einer Halteplatte 2 gemäß der ersten oder zweiten Ausführungsform handeln. Da die meisten Komponenten bereits in Bezug auf Figur 3 erläutert wurden, werden diese an dieser Stelle nicht erneut eingeführt.

Wie in der Figur gezeigt, greifen das Eingriffselement 10 des Schließelements 4 und der erste Schlüsselabschnitt 8 der Halteplatte 2 ineinander, sodass die Halteplatte 2 in der vorgegebenen Position gehalten wird. Das Ineinandergreifen (der Eingriff) kann ein Formschluss sein. Hier zeigt sich auch konkret das Ineinandergreifen zwischen dem Eingriffselement 10 und dem Schlüsselabschnitt 8 der Halteplatte. Die Vorsprünge des Eingriffselements 10 greifen in die Ausnehmungen der Halteplatte 2 ein und die Klammern des Eingriffselements 10 umgreifen der Vorsprünge in dem Schlüsselabschnitt 8 der Halteplatte.

Der Rasthaken 12 ist an dem Rasthaken-Lagerabschnitt 12a der Halteplatte verrastet. Dadurch wird das Schließelement 4 entgegen der Federkraft des Federelements 3 in der geschlossenen Position gehalten. In diesem Zusammenhang ist auch das Lagerelement 16 von Bedeutung, das die Halteplatte gegen eine Bewegung senkrecht zur Auflagefläche der Halteplatten-Aufnahme 5 fixiert. Mit anderen Worten wird die Halteplatte 2 von dem Lagerelement 16 entgegen der Federkraft (wegen der Verrastung zwischen dem Schließelement 4 und der Halteplatte 2 durch den Rasthaken) auf der Halteplatten-Aufnahme 5 gehalten. Die Halteplatte 2 kann dadurch nicht nach oben von der Halteplatten-Aufnahme 5 weggehoben werden.

In einer Ausführungsform kann das Schließelement 4 zusätzlich einen Vorsprung aufweisen, der mit der Ausnehmung, die den Rasthaken-Lagerabschnitt 12 und den Rasthaken-Freigabeabschnitt 13 umfasst, in Eingriff bringbar ist. Dieser Vorsprung kann insbesondere auch den Rasthaken 12 umfassen. Durch diesen Eingriff wird die Stabilität der Halterung der Halteplatte weiter verbessert.

Das Schließelement 4 kann derart gestaltet sein, dass in der geschlossenen Position eine obere Fläche des Schließelements 4 tangential mit einem Abschnitt der Halteplatten-Aufnahme 5 verläuft. Dadurch kann der Benutzer intuitiv erkennen, dass die Halteplatte 2 richtig in der vorgegebenen Position angeordnet ist. Somit ist sichergestellt, dass die Halteplatte 2 mit ihrer um die Öffnung 14 befindlichen Dichtung 15 in allen drei Achsen relativ zu einem Einsaugstutzen eines Staubsaugers korrekt positioniert ist, damit die staubhaltige Luft vollständig durch die Öffnung 14 geleitet wird.

Um die Verrastung zwischen dem Rasthaken 12 und der Halteplatte 2 zu lösen, muss die Halteplatte auf der Halteplatten-Aufnahme 5 verschoben werden, damit der Rasthaken 12 in den Bereich des Rasthaken-Freigabeabschnitts 13 gelangt. Dann wird der Rasthaken 12 freigegeben und die Federkraft des Federelements 3 drückt das Schließelement 4 in die geöffnete Position. Um diese Verschiebung zu ermöglichen, ist denkbar, dass der Eingriff zwischen dem Eingriffselement 10 und dem Schlüsselabschnitt 8 der Halteplatte kein perfekter Formschluss ist, sondern eine Bewegungsfreiheit für die Halteplatte lässt. Dazu können die Vorsprünge und Klammern des Eingriffselements 10 beispielsweise einen (geringen) Abstand zwischen den Ausnehmungen und Vorsprüngen im Schlüsselabschnitt 8 der Halteplatte belassen. Ebenso ist es möglich, dass die Vorsprünge in dem Schlüsselabschnitt 8 elastisch sind. Auch durch eine solche Elastizität der Vorsprünge kann die notwendige Verschiebung der Halteplatte 2 erreicht werden, beispielsweise wenn an dem Griffabschnitt 18 der Halteplatte 2 mit ausreichender Kraft gezogen wird. Die notwendige Verschiebung kann weniger als 2 mm, insbesondere weniger als 1 mm betragen.

Die zuvor gemachten Ausführungen wurden für den ersten Schlüsselabschnitt 8 der Halteplatte 2 gemacht, gelten aber in der gleichen Weise auch für den zweiten Schlüsselabschnitt 8.

Zuletzt zeigt Figur 5 einen Staubsauger 7 gemäß der vorliegenden Erfindung. Der Staubsauger 7 umfasst ein Gehäuse 7a mit einem verschwenkbaren Deckel 6, der für ein Verschließen des Staubsammelraums des Staubsaugers 7 vorgesehen ist. Dieser ist in der geöffneten Position (auch Service-Stellung genannt) gezeigt, in der ein im Inneren des Gehäuses 7a angeordneter Staubsammelraum freiliegt. In dem Staubsammelraum befindet sich ein Staubsauger-Filterbeutel 1 mit einer Halteplatte 2. Die Halteplatte 2 ist auf einer Halteplatten-Aufnahme 5 der Vorrichtung 20 angeordnet. Bei der Vorrichtung 20 handelt es sich um die zuvor beschriebene Vorrichtung zur Halterung eines Staubsauger-Filterbeutels in einem Staubsauger.

Wenn das Schließelement 4, wie in Figur 3 gezeigt, in der geöffneten Position ist, steht das Schließelement 4 nach oben ab. Dies führt dazu, dass der Deckel 6 des Gehäuses 7a nicht geschlossen werden kann, weil das Schließelement 4 eine vollständige Verschwenkung des Deckels 6, sodass der Deckel 6 mit dem Rest des Gehäuses 7a verrasten kann, unterbindet. Das Schließelement 4 dient damit als sogenannte Saugsperre. Wie zuvor erläutert, verbleibt das Schließelement 4 in der geöffneten Position, wenn kein Staubsauger-Filterbeutel 1 in dem Stabsauger 7 eingelegt wurde, weil der Rasthaken 12 nicht an der Halteplatte 2 des Staubsauger-Filterbeutels verrasten kann und die Federkraft des Federelements 3 das Schließelement in die geöffnete Position drückt. Das Gehäuse 7a bzw. der Deckel 6 kann folglich ohne eingelegten Staubsauger-Filterbeutel nicht geschlossen werden.

Ein Saugbetrieb kann mit geöffnetem (bzw. unvollständig geschlossenem) Gehäuse 7a nicht erfolgen, weil der Staubsauger 7 durch das geöffnete Gehäuse 7a Umgebungsluft in das Gebläse zieht und in der Folge keine Saugwirkung entwickelt. Eine Beschädigung des Staubsaugers 7 oder des Gebläses durch das Einsaugen von Staub und Schmutz kann auf diese Weise sicher verhindert werden, weil der Staubsauger nicht ohne eingelegten Staubsauger-Filterbeutel 1 für den Saugbetrieb genutzt werden kann.

Hier zeigt sich die Doppelfunktion des Schließelements 4 an der Vorrichtung 20. Es verhindert mögliche Beschädigungen des Staubsaugers 7, indem es sowohl sicherstellt, dass nur korrekte/geeignete Staubsauger-Filterbeutel verwendet werden, als auch, dass der Staubsauger 7 ohne eingelegten Staubsauger-Filterbeutel nicht verwendet werden kann.

## Patentansprüche

1. Vorrichtung (20) zur Halterung eines Staubsauger-Filterbeutels (1) in einem Staubsauger (7), die Vorrichtung (20) umfassend:
eine Halteplatten-Aufnahme (5) zur Aufnahme einer Halteplatte (2) des Staubsauger-Filterbeutels (1) auf einer Auflagefläche der Halteplatten-Aufnahme (5), und
ein zwischen einer geöffneten Position und einer geschlossenen Position verschwenkbares Schließelement (4),
wobei das Schließelement (4) auf einer der Halteplatten-Aufnahme (5) zugewandten Seite ein Eingriffselement (10) umfasst, das ausgebildet ist, mit einem Schlüsselabschnitt (8) der Halteplatte (2) in Eingriff gebracht zu werden, sodass das Schließelement (4) in seiner geschlossenen Position die von der Halteplatten-Aufnahme (5) aufgenommene Halteplatte (2) in einer vorgegebenen Position hält, dadurch gegenzeichnetet , dass das Schließelement (4) einen Rasthaken (12) umfasst, wobei der Rasthaken (12) ausgebildet ist, in einer geschlossen Position des Schließelements (4) an einer auf der Halteplatten-Aufnahme (5) aufgenommenen Halteplatte (2) zu verrasten , sodass das Schließelement (4) in der geschlossenen Position durch den Rasthaken (12) gehalten wird.

2. Vorrichtung (20) nach Anspruch 1, wobei die Halteplatten-Aufnahme (5) weiterhin ein Lagerelement (16) umfasst, das ausgebildet ist, die Halteplatte (2) gegen eine Bewegung senkrecht zur Auflagefläche der Halteplatten-Aufnahme (5) zu halten, und/oder wobei das Lagerelement (16) ausgebildet ist, die Halteplatte (2) gegen eine laterale Bewegung auf der Halteplatten-Aufnahme parallel zur Auflagefläche (5) zu halten.

3. Vorrichtung (20) nach Anspruch 1 oder 2, weiterhin umfassend ein Federelement (3), das eine Federkraft ausübt, die das Schließelement (4) in Richtung der geöffneten Position drückt.

4. Vorrichtung (20) nach einem der vorangegangenen Ansprüche, wobei das Eingriffselement (10) umfasst:
einen Vorsprung, der mit einer Aussparung (8b) in der Halteplatte (2) ineinandergreift, wenn das Schließelement (10) in der geschlossenen Position ist, und/oder
eine Klammer, die einen Vorsprung (8a) in der Halteplatte (2) umgreift, wenn das Schließelement (10) in der geschlossenen Position ist.

5. Vorrichtung (20) nach einem der vorangegangenen Ansprüche, wobei das Schließelement (4) weiterhin zwei Rasthaken (12) umfasst, die derart angeordnet sind, dass sie an unterschiedlichen Seiten der Halteplatte (2), insbesondere gegenüberliegenden Seiten der Halteplatte (2) verrasten.

6. Vorrichtung (20) nach einem der vorangegangenen Ansprüche, weiterhin umfassend ein Anschlagelement (17), das ein Teil des Schließelements (4) ist, und derart ausgebildet ist, dass ein Anschlagen der Halteplatte (2) an dem Anschlagelement (17) zu einer Verschwenkung des Schließelements (4) aus der geöffneten Position in Richtung der geschlossenen Position führt.

7. Halteplatte (2) für einen Staubsauger-Filterbeutel (1), die zur Halterung durch eine Vorrichtung nach einem der vorangegangenen Ansprüche ausgebildet ist, wobei die Halteplatte (2) umfasst:
einen Rasthaken-Lagerabschnitt (12a), der in einem ersten Randabschnitt (9a) der Halteplatte (2) ausgebildet ist, und
einen ersten Schlüsselabschnitt (8), der in dem ersten Randabschnitt ausgebildet (9a) ist, wobei der Rasthaken-Lagerabschnitt (12a) ausgebildet ist, mit dem Rasthaken (12) des Schließelements zusammenzuwirken, sodass das Schließelement (4) in der geschlossenen Position mit dem Rasthaken-Lagerabschnitt (12a) verrastet, und
wobei der erste Schlüsselabschnitt (8) ausgebildet ist, mit dem Eingriffselement (10) zusammenzuwirken, sodass die Halteplatte (2) in der vorgegebenen Position gehalten wird, wenn das Schließelement (10) in der geschlossenen Position ist.

8. Halteplatte (2) nach Anspruch 7, weiterhin umfassend einen zweiten Schlüsselabschnitt (8), der in einem zweiten Randabschnitt (9b) der Halteplatte (2) ausgebildet ist,
wobei der erste Randabschnitt (9a) dem zweiten Randabschnitt (9b) gegenüberliegt, und wobei der zweite Schlüsselabschnitt (8) ausgebildet ist, mit dem Eingriffselement (10) zusammenzuwirken, sodass die Halteplatte (2) in der vorgegebenen Position gehalten wird, wenn das Schließelement (10) in der geschlossenen Position ist.

9. Halteplatte (2) nach Anspruch 7 oder 8, weiterhin umfassend einen Rasthaken-Freigabeabschnitt (13), der zum Rasthaken-Lagerabschnitt (12a) benachbart ist und in dem ersten Randabschnitt (9a) der Halteplatte (2) ausgebildet ist,
wobei der Rasthaken-Freigabeabschnitt (13) ausgebildet ist, den Rasthaken (12) freizugeben, weil keine Verrastung mit dem Rasthaken (12) stattfindet.

10. Halteplatte (2) nach einem der Ansprüche 7 bis 9, wobei der erste Schlüsselabschnitt (8) und/oder der zweite Schlüsselabschnitt (8) eine Mehrzahl an Vorsprüngen (8a), sowie zwischen zwei benachbarten Vorsprüngen angeordnete Ausnehmungen (8b), umfassen.

11. Halteplatte (2) nach einem der Ansprüche 8 bis 10, wobei die Halteplatte (2) bezüglich des ersten Schlüsselabschnitts (8) und des zweiten Schlüsselabschnitts (8) spiegelsymmetrisch ist.

12. Halteplatte (2) nach einem der Ansprüche 8 bis 11, wobei in dem zweiten Randabschnitt (9b) ein weiterer Rasthaken-Lagerabschnitt (12a) ausgebildet ist,
wobei in dem zweiten Randabschnitt (9b) ein dem weiteren Rasthaken-Lagerabschnitt (12a) benachbarter weiterer Rasthaken-Freigabeabschnitt (13) angeordnet ist, und
wobei optional die Halteplatte (2) bezüglich des ersten Randabschnitts (9a) und des zweiten Randabschnitts (9b) spiegelsymmetrisch ist.

13. Halteplatte (2) nach einem der Ansprüche 7 bis 12, umfassend ein Material aus Rezyklaten und/oder nachwachsenden Rohstoffen.

14. Staubsauger (7) umfassend ein Gehäuse (7a) mit einem Deckel (6) und eine Vorrichtung (20) nach einem der Ansprüche 1 bis 6,
wobei die Vorrichtung (20) in einem Staubsammelraum des Staubsaugers (7) angeordnet ist,
wobei der Deckel (6) verschwenkbar am Gehäuse (7a) befestigt ist und für ein Verschließen des Staubsammelraums vorgesehen ist,
wobei der Deckel (6) des Gehäuses (7a) schließbar ist, wenn sich das Schließelement (4) in der geschlossenen Position befindet, und
wobei der Deckel (6) des Gehäuses (7a) nicht schließbar ist, wenn das Schließelement (4) in der geöffneten Position ist.

15. Staubsauger (7) nach Anspruch 14, wobei weiterhin eine Halteplatte (2) nach einem der Ansprüche 7 bis 13 auf der Halteplatten-Aufnahme (5) der Vorrichtung (20) angeordnet ist,
wobei die Halteplatte (2) in der geschlossenen Position des Schließelements (12), wenn das Eingriffselement (10) mit dem ersten Schlüsselabschnitt (8) bzw. dem ersten Schlüsselabschnitt (8) und dem zweiten Schlüsselabschnitt (8) der Halteplatte (2) ineinandergreift, um nicht mehr als 2 mm, insbesondere nicht mehr als 1 mm, von einer Schwenkachse des Schließelements (4) weg bewegbar ist.

## Claims

1. Device (20) for holding a vacuum cleaner filter bag (1) in a vacuum cleaner (7), the device (20) comprising:
a holding plate mount (5) for mounting a holding plate (2) of the vacuum cleaner filter bag (1) on a support surface of the holding plate mount (5), and
a closing element (4) that can be pivoted between an open position and a closed position,
wherein, on a side facing the holding plate mount (5), the closing element (4) comprises an engagement element (10) which is configured to be engaged with a key portion (8) of the holding plate (2) such that when the closing element (4) is in its closed position, it holds the holding plate (2) mounted by the holding plate mount (5) in a predetermined position,
**characterized in that**
the closing element (4) comprises a snap-in hook (12),
wherein the snap-in hook (12) is configured, when the closing element (4) is in a closed position, to latch on a holding plate (2) mounted in the holding plate mount (5), such that the closing element (4) is held in the closed position by the snap-in hook (12).

2. Device (20) according to claim 1, wherein the holding plate mount (5) further comprises a bearing element (16) which is configured to hold the holding plate (2) so as to prevent it from moving perpendicularly to the support surface of the holding plate mount (5), and/or wherein the bearing element (16) is configured to hold the holding plate (2) so as to prevent it from moving laterally on the holding plate mount in parallel with the support surface (5).

3. Device (20) according to claim 1 or claim 2, further comprising a spring element (3), which exerts a spring force that pushes the closing element (4) toward the open position.

4. Device (20) according to any of the preceding claims, wherein the engagement element (10) comprises:
a projection that meshes with a cut-out (8b) in the holding plate (2) when the closing element (10) is in the closed position, and/or
a clip that engages around a projection (8a) in the holding plate (2) when the closing element (10) is in the closed position.

5. Device (20) according to any of the preceding claims, wherein the closing element (4) further comprises two snap-in hooks (12) that are arranged such that they latch on different sides of the holding plate (2), in particular opposite sides of the holding plate (2).

6. Device (20) according to any of the preceding claims, further comprising a stop element (17), which is part of the closing element (4) and is configured such that, when the holding plate (2) strikes the stop element (17), this leads to the closing element (4) pivoting out of the open position toward the closed position.

7. Holding plate (2) for a vacuum cleaner filter bag (1), said holding plate being configured to be held by a device according to any of the preceding claims, wherein the holding plate (2) comprises:
a snap-in hook bearing portion (12a) formed in a first edge portion (9a) of the holding plate (2), and a first key portion (8) formed in the first edge portion (9a),
wherein the snap-in hook bearing portion (12a) is configured to interact with the snap-in hook (12) of the closing element such that the closing element (4) latches to the snap-in hook bearing portion (12a) when in the closed position, and
wherein the first key portion (8) is configured to interact with the engagement element (10) such that the holding plate (2) is held in the predetermined position when the closing element (10) is in the closed position.

8. Holding plate (2) according to claim 7, further comprising a second key portion (8) formed in a second edge portion (9b) of the holding plate (2),
wherein the first edge portion (9a) is opposite the second edge portion (9b), and
wherein the second key portion (8) is configured to interact with the engagement element (10) such that the holding plate (2) is held in the predetermined position when the closing element (10) is in the closed position.

9. Holding plate (2) according to claim 7 or claim 8, further comprising a snap-in hook release portion (13) that is adjacent to the snap-in hook bearing portion (12a) and formed in the first edge portion (9a) of the holding plate (2),
wherein the snap-in hook release portion (13) is configured to release the snap-in hook (12) because no latching to the snap-in hook (12) is taking place.

10. Holding plate (2) according to any of claims 7 to 9, wherein the first key portion (8) and/or the second key portion (8) comprise(s) a plurality of projections (8a) and comprise(s) recesses (8b) arranged between two adjacent projections.

11. Holding plate (2) according to any of claims 8 to 10, wherein the holding plate (2) is mirror-symmetrical in relation to the first key portion (8) and the second key portion (8).

12. Holding plate (2) according to any of claims 8 to 11, wherein a further snap-in hook bearing portion (12a) is formed in the second edge portion (9b),
wherein a further snap-in hook release portion (13) adjacent to the further snap-in hook bearing portion (12a) is arranged in the second edge portion (9b), and
wherein, optionally, the holding plate (2) is mirror-symmetrical in relation to the first edge portion (9a) and the second edge portion (9b).

13. Holding plate (2) according to any of claims 7 to 12, comprising a material made of recycled materials and/or sustainable raw materials.

14. Vacuum cleaner (7) comprising a housing (7a) having a lid (6), and comprising a device (20) according to any of claims 1 to 6,
wherein the device (20) is arranged in a dust collection chamber of the vacuum cleaner (7), wherein the lid (6) is pivotably fastened to the housing (7a) and is provided for sealing the dust collection chamber,
wherein the lid (6) of the housing (7a) can be closed when the closing element (4) is in the closed position, and
wherein the lid (6) of the housing (7a) cannot be closed when the closing element (4) is in the open position.

15. Vacuum cleaner (7) according to claim 14, wherein, furthermore, a holding plate (2) according to any of claims 7 to 13 is arranged on the holding plate mount (5) of the device (20), wherein the holding plate (2) is unable to move away from a pivot pin of the closing element (4) by more than 2 mm, in particular more than 1 mm, when the closing element (12) is in the closed position and the engagement element (10) is meshed with the first key portion (8), or with the first key portion (8) and the second key portion (8), of the holding plate (2).

## Revendications

1. Dispositif (20) pour le maintien d'un sac filtrant d'aspirateur (1) dans un aspirateur (7), le dispositif (20) comprenant :
un logement pour plaque de maintien (5) pour la réception d'une plaque de maintien (2) du sac filtrant d'aspirateur (1) sur une surface d'appui du logement pour plaque de maintien (5), et
un élément de fermeture (4) pouvant pivoter entre une position ouverte et une position fermée,
dans lequel l'élément de fermeture (4) comprend, sur un côté faisant face au logement pour plaque de maintien (5), un élément de mise en prise (10) réalisé pour être mis en prise avec une section formant clé (8) de la plaque de maintien (2) de sorte que l'élément de fermeture (4), dans sa position fermée, maintient la plaque de maintien (2) reçue par le logement pour plaque de maintien (5) dans une position prédéterminée, **caractérisé en ce que** l'élément de fermeture (4) comprend un crochet d'encliquetage (12), dans lequel le crochet d'encliquetage (12) est réalisé pour s'encliqueter, dans une position fermée de l'élément de fermeture (4), sur une plaque de maintien (2) reçue sur le logement pour plaque de maintien (5) de sorte que l'élément de fermeture (4) est maintenu dans la position fermée par le crochet d'encliquetage (12).

2. Dispositif (20) selon la revendication 1, dans lequel le logement pour plaque de maintien (5) comprend en outre un élément formant palier (16) qui est réalisé pour maintenir la plaque de maintien (2) à l'encontre d'un mouvement perpendiculaire à la surface d'appui du logement pour plaque de maintien (5), et/ou
dans lequel l'élément formant palier (16) est réalisé pour maintenir la plaque de maintien (2) à l'encontre d'un mouvement latéral sur le logement pour plaque de maintien parallèlement à la surface d'appui (5).

3. Dispositif (20) selon la revendication 1 ou 2, comprenant en outre un élément formant ressort (3) qui exerce une force de ressort qui pousse l'élément de fermeture (4) vers la position ouverte.

4. Dispositif (20) selon l'une des revendications précédentes, dans lequel l'élément de mise en prise (10) comprend :
une saillie qui vient en prise dans un évidement (8b) dans la plaque de maintien (2) lorsque l'élément de fermeture (10) est dans la position fermée, et/ou
une pince qui entoure une saillie (8a) dans la plaque de maintien (2) lorsque l'élément de fermeture (10) est dans la position fermée.

5. Dispositif (20) selon l'une des revendications précédentes, dans lequel l'élément de fermeture (4) comprend en outre deux crochets d'encliquetage (12) qui sont disposés de manière à s'encliqueter sur des côtés différents de la plaque de maintien (2), en particulier des côtés opposés de la plaque de maintien (2).

6. Dispositif (20) selon l'une des revendications précédentes, comprenant en outre un élément pour butée (17) qui fait partie de l'élément de fermeture (4) et qui est réalisé de telle sorte qu'une butée de la plaque de maintien (2) contre l'élément pour butée (17) entraîne un pivotement de l'élément de fermeture (4) de la position ouverte vers la position fermée.

7. Plaque de maintien (2) pour un sac filtrant d'aspirateur (1), réalisée pour être maintenue par un dispositif selon l'une des revendications précédentes, dans laquelle la plaque de maintien (2) comprend :
une section formant palier pour crochet d'encliquetage (12a) réalisée dans une première section formant bord (9a) de la plaque de maintien (2), et
une première section formant clé (8) réalisée dans la première section formant bord (9a),
dans laquelle la section de support pour crochet d'encliquetage (12a) est réalisée pour coopérer avec le crochet d'encliquetage (12) de l'élément de fermeture de sorte que l'élément de fermeture (4) s'encliquette avec la section de support pour crochet d'encliquetage (12a) dans la position fermée, et
dans laquelle la première section formant clé (8) est réalisée pour coopérer avec l'élément de mise en prise (10) de sorte que la plaque de maintien (2) est maintenue dans la position prédéterminée lorsque l'élément de fermeture (10) est dans la position fermée.

8. Plaque de maintien (2) selon la revendication 7, comprenant en outre une seconde section formant clé (8) réalisée dans une seconde section formant bord (9b) de la plaque de maintien (2),
dans laquelle la première section formant bord (9a) est opposée à la seconde section formant bord (9b), et
dans laquelle la seconde section formant clé (8) est réalisée pour coopérer avec l'élément de mise en prise (10) de sorte que la plaque de maintien (2) est maintenue dans la position prédéterminée lorsque l'élément de fermeture (10) est dans la position fermée.

9. Plaque de maintien (2) selon la revendication 7 ou 8, comprenant en outre une section de libération pour crochet d'encliquetage (13) adjacente à la section de support pour crochet d'encliquetage (12a) et réalisée dans la première section formant bord (9a) de la plaque de maintien (2),
dans laquelle la section de libération pour crochet d'encliquetage (13) est réalisée pour libérer le crochet d'encliquetage (12) en l'absence d'encliquetage avec le crochet d'encliquetage (12).

10. Plaque de maintien (2) selon l'une des revendications 7 à 9, dans laquelle la première section formant clé (8) et/ou la seconde section formant clé (8) comprennent une pluralité de saillies (8a) ainsi que des évidements (8b) disposés entre deux saillies adjacentes.

11. Plaque de maintien (2) selon l'une des revendications 8 à 10, dans laquelle la plaque de maintien (2) présente une symétrie spéculaire par rapport à la première section formant clé (8) et à la seconde section formant clé (8).

12. Plaque de maintien (2) selon l'une des revendications 8 à 11, dans laquelle une autre section de support pour crochet d'encliquetage (12a) est réalisée dans la seconde section formant bord (9b),
dans laquelle une autre section de libération pour crochet d'encliquetage (13) adjacente à l'autre section de support pour crochet d'encliquetage (12a) est disposée dans la seconde section formant bord (9b), et
dans laquelle, éventuellement, la plaque de maintien (2) présente une symétrie spéculaire par rapport à la première section formant bord (9a) et à la seconde section formant bord (9b).

13. Plaque de maintien (2) selon l'une des revendications 7 à 12, comprenant un matériau constitué de produits recyclés et/ou de matières premières renouvelables.

14. Aspirateur (7) comprenant un boîtier (7a) comportant un élément de recouvrement (6) et un dispositif (20) selon l'une des revendications 1 à 6,
dans lequel le dispositif (20) est disposé dans un espace de collecte de poussière de l'aspirateur (7),
dans lequel l'élément de recouvrement (6) est fixé de manière pivotante au boîtier (7a) et est prévu pour une fermeture de l'espace de collecte de poussière,
dans lequel l'élément de recouvrement (6) du boîtier (7a) peut être fermé lorsque l'élément de fermeture (4) est dans la position fermée, et
dans lequel l'élément de recouvrement (6) du boîtier (7a) ne peut pas être fermé lorsque l'élément de fermeture (4) est dans la position ouverte.

15. Aspirateur (7) selon la revendication 14, dans lequel en outre une plaque de maintien (2) selon l'une des revendications 7 à 13 est disposée sur le logement pour plaque de maintien (5) du dispositif (20),
dans lequel, dans la position fermée de l'élément de fermeture (12), lorsque l'élément de mise en prise (10) vient en prise avec la première section formant clé (8) ou avec la première section formant clé (8) et la seconde section formant clé (8) de la plaque de maintien (2), la plaque de maintien (2) peut être éloignée de pas plus de 2 mm, en particulier de pas plus de 1 mm, d'un axe de pivotement de l'élément de fermeture (4).
